# EUROPÄISCHE PATENTSCHRIFT

(11) **EP 1 070 646 B1**
(45) Veröffentlichungstag und Bekanntmachung des Hinweises auf die Patenterteilung: **18.02.2004**
(21) Anmeldenummer: 00114198.5
(22) Anmeldetag: 14.07.2000
(51) Int. Cl.: B61G 9/08

(54) **Automatische Kupplung für Schienenfahrzeuge, insbesondere automatische Zugkupplung**
Automatic coupling for rail vehicles, especially traction coupling
Autocoupleur pour véhicules sur rails, notamment couplage de traction

(30) Priorität: 20.07.1999 DE 19933996; 05.10.1999 DE 19947829
(43) Veröffentlichungstag der Anmeldung: 24.01.2001
(73) Patentinhaber: KNORR-BREMSE Systeme für Schienenfahrzeuge GmbH, 80809 München (DE)
(72) Erfinder: Czink, Othmar, 85716 Unterschleissheim (DE)

(56) Entgegenhaltungen:
- DE-A- 3 240 845
- DE-A- 19 636 225
- DE-A- 19 757 621
- US-A- 3 139 193

## Beschreibung

Die Erfindung betrifft eine automatische Kupplung für Schienenfahrzeuge, insbesondere für Zugkupplungen, im einzelnen mit den Merkmalen aus dem Oberbegriff des Anspruchs 1.

Die automatischen Kupplungen für Schienenfahrzeuge fungieren als Kuppelelemente, welche die beim Bilden der Züge während der Fahrt zwischen den einzelnen Fahrzeugen, insbesondere Waggons, entstehenden Druck- und Zugkräfte sowie Relativbewegungen an den Fahrzeugenden bei Kurvenfahrten übertragen, abfedern und dämpfen sowie die Relativbewegungen zueinander aufnehmen können. Andere konventionelle Lösungen nutzen sogenannte Seitenpuffer zur Übertragung, Abfederung und Dämpfung von Druckkräften und Schraubenkupplungen für die Zugkräfte. Bei der Schraubenkupplung handelt es sich dabei um eine Kupplung die nach dem Funktionsprinzip "Haken und Öse" funktioniert. Ihre Anwendung ist jedoch problematisch, da diese von Hand bedient werden muß. Außerdem ist die Zerreißfestigkeit und damit das Limit für die übertragbaren Zugkräfte stark beschränkt. Aus diesem Grund erfolgt zunehmend eine Umstellung auf die automatische Kupplung für Schienenfahrzeuge, welche diese Nachteile vermeidet. Da aus Wirtschaftlichkeitsgründen jedoch keine sofortige vollständige Umstellung sinnvoll ist, besteht eine wesentliche Anforderung an die automatische Kupplung darin, daß diese mit der herkömmlichen Schraubenkupplung kompatibel ist. Des weiteren muß die Anwendung derartiger automatischer Kupplungen die Nutzung möglichst vieler Teile der bisherigen Zug- und Stoßeinrichtungen ermöglichen können, um den Umrüstaufwand so gering wie möglich zu halten.

Die bekannten automatischen Zugkupplungen bestehen im wesentlichen wenigstens aus einem Kupplungskopf mit Zentrierflächen, einem Kupplungsarm, einem Riegelsystem, einem Betätigungssystem für das Riegelsystem, einer Abstützung sowie den Kupplungskörpern zugeordneten Leitungskupplungen aus Luftleitungskupplungen. Des weiteren kann eine Umstellautomatik vorgesehen werden, der auch ein entsprechendes Betätigungssystem zugeordnet ist. Die Betätigungssysteme für die Umstellautomatik und das Riegelsystem können dabei in einem System zusammengefaßt werden. Zusätzlich zur Realisierung der Kopplungsmöglichkeit mit einem konventionellem Schraubenkupplungssystem kann eine Gemischtzugkupplung vorgesehen werden, welche als zweites Kupplungssystem in die automatischen Zugkupplung integrierbar ist. Des weiteren kann die Grundausführung mit einer Gemischtluftkupplung sowie einer Luftkupplung für eine Hauptluftbehälterleitung und Leitungskupplungen aus Elektrokupplungen ausgestattet bzw. ergänzt werden. Bezüglich der Kinematik der einzelnen Elemente des Kupplungssystems kann auf die obengenannten Druckschriften verwiesen werden.

Die wesentlichsten Hauptmerkmale beim Einsatz einer aus den obengenannten Druckschriften bekannten automatischen Zugkupplung sind die Verwendung eines sogenannten Willison-Profils, das Vorhandensein einer Gemischtzugkupplung, die Nutzung bereits bestehender Wagenteile sowie das Vorhandensein einer Umstellautomatik, welche den Kupplungskopf in zwei Betriebspositionen bzw. Funktionsstellungen bringen kann. Beim Willison-Profil handelt es sich dabei um ein Profil, mit welchem der Kupplungskopf ausgestattet ist, und mit welchem die Zugkräfte ohne zusätzliche bewegliche Zwischenglieder direkt über den Kopf übertragen werden können. Um während einer Übergangszeit auch Wagen mit noch ausgerüsteten Schraubenkupplungssystem zu kuppeln, ist eine Gemischtzugkupplung als zweites Kupplungssystem in die automatische Zugkupplung integriert. Die automatische Zugkupplung entsprechend den bisher eingesetzten Ausführungsformen selbst überträgt dabei nur Zugkräfte, die unter Beibehaltung der heutigen geteilten Zugeinrichtungen in das Fahrzeuguntergestell eingeleitet werden. Die Druckkräfte werden von den bereits an dem einzelnen Wagen vorhandenen Seitenpuffern aufgenommen. Zum Kuppeln oder Entkuppeln in Gleisbögen sowie beim Befahren dieser und für die Zugfahrt kann der Kupplungskopf mit einer Umstellautomatik in zwei unterschiedliche Betriebspositionen bzw. Funktionsstellungen gebracht werden, eine erste Betriebsposition bzw. Funktionsstellung "lang" und eine zweite Betriebsposition bzw. Funktionsstellung "kurz". Die Funktionsstellungen sind durch die Lage des Kupplungskopfes relativ zum Kupplungsarm, mittels welchem die Anlenkung des Kupplungskopfes am zu kuppelnden Wagen erfolgt, charakterisiert. Die Funktionsstellungen werden dabei durch eine Relativverschiebung des Kupplungskopfes gegenüber dem Kupplungsarm der automatischen Kupplung realisiert. Vor dem Kuppeln befindet sich das Kupplungszentrum dabei in einiger Entfernung vor der Ebene, welche durch die in Einbaulage axiale Erstreckung der Seitenpuffer vom Schienenfahrzeug bzw. Waggon beschreibbar ist und auch als Seitenpufferebene bezeichnet wird, in der Stellung "lang". Beim Aufdrücken der Wagen im geraden Gleis auf Pufferkontakt stellt sich die Kupplung dann automatisch in die Seitenpufferebene zurück, der Kupplungskopf verschiebt sich gegenüber dem Kupplungsarm und nimmt die Steilung "kurz" ein. Erst nach dem Trennen der miteinander zu verbindenden Wagen rückt die Kupplung automatisch wieder in ihre Stellung "lang" vor.

Ein wesentlicher Nachteil der bisher eingesetzten automatischen Zugkupplungen besteht darin, **daß** zur befriedigenden Funktionsweise, insbesondere der Aufnahme und Abfederung von Druckkräften eine entsprechende Auslegung der automatischen Kupplung und deren Anlenkung am zu verkuppelnden Wagen erforderlich ist. Axialspiele, Toleranzen aufgrund der Fertigung und des Verschleisses an den einzelnen Elementen der automatischen Kupplungseinrichtung sowie der Seitenpuffer in Richtung der Wagenachse können nur bedingt durch die möglichen Relativbewegungen der einzelnen Elemente untereinander und unbefriedigend ausgeglichen werden und führen zur Einleitung hoher Kräfte in die automatische Kupplung.

Der Erfindung liegt daher die Aufgabe zugrunde, eine automatische Kupplung der eingangs genannten Art für Schienenfahrzeuge, insbesondere eine automatische Zugkupplung, derart weiterzuentwickeln, **daß** die genannten Nachteile vermieden werden. Im einzelnen ist auf eine Ausführung abzustellen, welche unempfindlich gegenüber Axialspiel, Toleranzen aufgrund von Fertigung, Montage und Verschleiß in den einzelnen Verbindungen zwischen den einzelnen Kupplungselementen sowie dem System Kupplung-Seitenpuffer in der Wagenachse ist. Die erfindungsgemäße Lösung soll sich durch einen konstruktiv einfachen Aufbau auszeichnen.

Die erfindungsgemäße Lösung der Aufgabe ist durch die Merkmale des Anspruchs 1 charakterisiert. Vorteilhafte Ausgestaltungen sind in den Unteransprüchen wiedergegeben.

Die automatische Kupplung für Schienenfahrzeuge, insbesondere die automatische Zugkupplung, umfaßt erfindungsgemäß neben einem Kupplungskopf, der einem der miteinander zu koppelnden Schienenfahrzeuge zugeordnet und mit diesem, insbesondere der Zugfeder, mechanisch verbindbar ist, wenigstens eine Dämpfungsvorrichtung, welche mit dem Kupplungskopf einerseits und dem dem Kupplungskopf zugeordneten Schienenfahrzeug andererseits wenigstens mittelbar verbindbar ist. Der Kupplungskopf ist dazu längsverschiebbar auf einem Kupplungsarm gelagert. Durch das erfindungsgemäße Vorsehen einer Dämpfungsvorrichtung können Schwingungen, die aufgrund von Toleranzen in der Verbindung zwischen dem Schienenfahrzeug bzw. dem einzelnen Waggon und der automatischen Zugkupplung oder dem Seitenpuffer sowie den einzelnen Elementen der automatischen Zugkupplung entstehen, auf einfache Art und Weise kontrollierbar gedämpft werden.

Die Anlenkung der Dämpfungsvorrichtung kann dabei direkt am Kupplungskopf einerseits und direkt an dem mit dem Kupplungskopf gekoppelten Schienenfahrzeug, insbesondere der Waggonbohle, realisiert werden. Neben der direkten Anbindung ist auch eine Ankopplung über zusätzliche Tragelemente, beispielsweise Konsolen möglich.

Die Dämpfungsvorrichtung umfaßt wenigstens eine Stoßdämpferanordnung, welche vorzugsweise aus wenigstens zwei Stoßdämpferteilanordnungen besteht, die dem Kupplungskopf bzw. dessen Längsachse in Einbaulage am zu verkuppelnden Wagen betrachtet symmetrisch zugeordnet sind.

Unter der Voraussetzung der Schaffung einer geeigneten Abstützvorrichtung ist es auch denkbar, lediglich eine oder mehrere Stoßdämpferanordnungen vorzusehen, welche nicht symmetrisch bezogen auf die theoretische Verbindungsachse A_{Vtheoretisch} der miteinander zu koppelnden Schienenfahrzeuge der Kupplung, insbesondere dem Kupplungskopf zugeordnet sind. Die Abstützvorrichtung umfaßt eine in der Rahmeneinheit gelagerte Zentriervorrichtung mit einem Zentrierarm und Mitteln zur Übertragung wenigstens der Druck- und/oder Gewichtskräfte des Kupplungskopfes über den Zentrierarm auf den Chassis des Fahrzeuges. Dabei weisen die Mittel zur Übertragung wenigstens der Druck- und/oder Gewichtskräfte des Kupplungskopfes auf den Chassis des Schienenfahrzeuges lediglich eine Druckfedereinrichtung auf, welche sich wenigstens mittelbar am Kupplungskopf und dem Zentrierarm abstützt und jeweils eine Schwenklagerung zwischen Kupplungskopf und Zentrierarm und Chassis des Fahrzeuges. Die Druckfedereinrichtung ist dabei in Einbaulage in einer Ansicht von oben betrachtet, bezogen auf die Mittenachse A_{M} des Kupplungskopfes außermittig angeordnet. Die Kraftübertragung erfolgt dabei im wesentlichen an diesen Elementen über Schwenklageranordnungen, welche eine Bewegung des Zentrierarmes gegenüber dem Kupplungskopf um jeweils wenigstens zwei Achsen, einer horizontalen Achse und einer vertikalen Achse, in Einbaulage betrachtet, ermöglicht. Vorzugsweise erfolgt jedoch die Anordnung der einzelnen Stoßdämpferteilanordnungen koaxial zu den, dem Kupplungskopf zugeordneten und diesen in horizontaler Richtung in Einbaulage stützenden Vordruckfedern. Eine derartige Ausführung ermöglicht eine optimale Ausnutzung des zur Verfügung stehenden Bauraumes in einer horizontalen durch die Kuppelebene gelegten Ebene, da die Anordnung der Stoßdämpferteilanordnungen beidseitig des Kupplungskopfes jeweils zwischen diesem und den Seitenpuffern erfolgt und die Verwendung einer standardisierten bzw. konstruktiv einfach gestalteten Abstützvorrichtung.

Jede Stoßdämpferteilanordnung umfaßt wenigstens einen Stoßdämpfer, vorzugsweise sind jedoch unter einem weiteren Aspekt der Erfindung innerhalb jeder Stoßdämpferanordnung eine Mehrzahl von Stoßdämpfer vorgesehen, welche parallel geschaltet sind. Dadurch können in platzsparender Weise sehr große Kräfte abgefedert werden. Die Stoßdämpfer können in Einbaulage betrachtet bezogen auf die vertikale Ebene in einer gemeinsamen Ebene parallel zu dieser angeordnet sein oder aber in unterschiedlichen vertikal zueinander versetzten Ebenen. Die konkrete Auswahl der Anordnungsmöglichkeit hängt dabei von der Ausgestaltung des Kupplungskopfes und den Anlenkungsmöglichkeiten im einzelnen ab.

Vorzugsweise werden jedoch bei Vorsehung mehrerer Stoßdämpfer in einer Stoßdämpferteilanordnung diese in einer gemeinsamen vertikalen Ebene gelagert. Dies hat den Vorteil, daß den Stoßdämpfern einer Stoßdämpferteilanordnung ein einfach gestaltetes gemeinsames Tragelement oder ein Tragrahmen zur Lagerung zugeordnet werden kann und somit die Stoßdämpferteilanordnung komplett vormontiert und als selbständig handelbares Bauelement angeboten werden kann. Die Anlenkung erfolgt dann über den Tragrahmen am Kupplungskopf und dem diesen zugeordneten Schienenfahrzeug, insbesondere der Waggonbohle. Die Anbindung am Schienenfahrzeug kann über entsprechende Konsolen ausgeführt werden. Dabei kann jeder Stoßdämpferteilanordnung eine eigene Konsole zur Realisierung der Verbindung mit dem Schienenfahrzeug zugeordnet werden oder beide Stoßdämpferteilanordnungen können über eine gemeinsam nutzbare Konsole mit dem Schienenfahrzeug verbunden werden.

Aufgrund der Notwendigkeit des Befahrens von Gleisbögen und damit der Schwenkbarkeit des Kupplungskopfes sind diese Schwenkbewegungen ebenfalls von den Stoßdämpferanordnungen mit auszuführen. Daher erfolgt die Kopplung mit dem Kupplungskopf und dem diesem zugeordneten Schienenfahrzeug über entsprechende Mittel, welche eine entsprechende Schwenkbewegung zulassen. Im einfachsten Fall werden dazu Drehgelenke eingesetzt. Bei Lagerung mehrerer Stoßdämpfer in einem Tragrahmen kann dieser als Drehrahmen ausgeführt sein, welcher seinerseits über die gelenkige Anbindung eine Schwenkbewegung der Stoßdämpferanordnung erlaubt.

Unter dem Begriff Stoßdämpfer wird immer ein Flüssigkeitsdämpfer bzw. eine hydraulische Dämpfungsvorrichtung verstanden, bei welcher Schwingungsenergie durch Reibung einer Flüssigkeit in Wärmeenergie umgesetzt wird. Derartige Dämpfungseinrichtungen bieten gegenüber reinen Reibungsdämpfern den Vorteil, daß die Dämpfungskraft mit zunehmender Geschwindigkeit ebenfalls zunimmt. Die Stoßdämpfer können dabei als sogenannte Teleskopschwingungsdämpfer ausgeführt werden, welche wiederum in bekannter Weise beispielsweise als
a) Einrohrdämpfer oder
b) Zweirohrdämpfer
in Abhängigkeit des anzuwendenden Verfahrens, durch das sowohl der Ausgleich des Volumens der stetig einseitig angeordneten Kolbenstange, als auch des Differenzvolumens infolge Wärmedehnung des Druckmittels bewirkt wird, ausgestaltet sein können. Diese bestehen jeweils im wesentlichen aus einer Zylinder/Kolbeneinheit, umfassend wenigstens einen Arbeitszylinder, in welchem jeweils wenigstens ein Arbeitskolben, der über eine Kolbenstange mit dem Schienenfahrzeug verbindbar ist, auf- und abgleiten kann. Bei der Ausführung des Stoßdämpfers als Teleskopschwingungsdämpfungsvorrichtung in Form eines Zweirohrdämpfers, ist der Arbeitszylinder von einem zweiten Zylinder umgeben, welcher als Vorratsbehälter für ein Druckmittel, vorzugsweise Hydrauliköl, dient. Bei Bewegung des von der Flüssigkeit umgebenen und mit engen Bohrungen und/oder Ventilen versehenen Arbeitskolbens wird dann die Flüssigkeit durch die Bohrungen und Ventile gedrückt und erwärmt sich. Schwingungsenergie wird somit in Wärmeenergie umgewandelt. Andere Ausführungen sind denkbar. Beispielsweise kann die Zylinder-/Kolbeneinrichtung mehrere Arbeitskammern umfassen, wobei entsprechend der Funktionsweise ein Übertritt des Betriebsmittels von einer Arbeitskammer in die andere erfolgt.

Erfindungsgemäß sind die Stoßdämpfer nur wahlweise bei Bedarf mit einem Druckmittel, insbesondere Hydrauliköl, beaufschlagt.

In diesem Fall sind der Zylinder-/Kolbeneinheit jedoch Mittel zur wahlweisen Steuerung, insbesondere wahlweisen Bereitstellung der Dämpfungswirkung zugeordnet. In diesem Fall wird der Stoßdämpfer mit einer bestimmten Dämpfungskraft aufgrund eines entsprechenden Signales hinsichtlich seiner Wirkung bei Bedarf zu- oder abgeschaltet. Als Signal kann dabei beispielsweise
a) eine, die entsprechende Funktionsstellung "lang" oder "kurz" der Kupplung wenigstens mittelbar charakterisierende Größe oder
b) eine, durch eine Speicherfeder beschreibbare Stellung des Pedales verwendet werden.

Wird die Dämpfungskraft nicht benötigt, wird der Stoßdämpfer bzw. werden die Stoßdämpfer nicht mit Druckmittel beaufschlagt. Dabei können die hohen Dämpfungskräfte mit einem relativ kleinen Arbeitsvermögen, welches in der Speicherfeder eingespeichert ist, gesteuert werden.

Vorrichtungsmäßig sind dazu entweder jedem Stoßdämpfer oder der gesamten Stoßdämpferanordnung ein entsprechendes Betriebsmittelversorgungssystem zuzuordnen, welches einen Durchlauf durch die einzelne Zylinder-/Kolbeneinheit eines Stoßdämpfers bzw. die einzelnen Zylinder-/Kolbeneinheiten durch Vorsehen eines Bypasses steuert, d.h. die Zylinder-/Kolbeneinheit bei Nichtbedarf einer Dämpfungskraft in einem Bypass umgeht. Die Bypassleitung kann dabei jedem einzelnen Stoßdämpfer oder aber einer Mehrzahl von Stoßdämpfern als gemeinsam nutzbare Bypassleitung zugeordnet werden. In diesem Fall sind zusätzliche Mittel im Kreislauf vorzusehen, welche einen entsprechenden Betriebsmittelumlauf ermöglichen, beispielsweise in Form von Ventileinrichtungen oder Absperreinrichtungen. Bezüglich der konkreten Ausführung bestehen hierbei eine Vielzahl von Möglichkeiten. Insbesondere die Bypasslösung bietet den Vorteil, daß hier mit äußerst geringen Betätigungskräften hohe Dämpfungskräfte zu- und abschaltbar und unter einem weiteren besonderen Aspekt der Erfindung steuerbar sind.

Eine andere denkbare Lösung besteht in der wahlweisen Sperrung des Zu- und Ablaufes.

Die erfindungsgemäße Lösung der Anordnung einer Dämpfungsvorrichtung zwischen Kupplungskopf und dem, dem Kupplungskopf zugeordneten Wagen bzw. Waggon eines Schienenfahrzeuges ist nicht auf eine konkrete Ausführung der automatischen Zugkupplung beschränkt.

Der Aufbau unterschiedlicher automatischer Zugkupplungen ist in
1. Adolf Felsing, Eberhard Hoffmann: "Moderne Technik bei der Knorr-Bremse Systeme für Schienenfahrzeuge, die automatische Zugkupplung - Stand der Entwicklung und Versuchsprogramm", Sonderdruck eines Beitrages in der Fachzeitschrift ETR Eisenbahntechnische Rundschau, Heft 4/95
2. EP 0 618 126 A2
3. EP 0 230 263 B1
ausgeführt.

Die automatische Zugkupplung besteht dabei beispielsweise neben den Baugruppen Kupplungskopf, Kupplungsarm aus einem Riegelsystem und einer Umstellautomatik, wenigstens einem Betätigungssystem für die Umstellautomatik und das Riegelsystem, einer Abstützvorrichtung, aus einer Luftkupplung für die Hauptluftleitung, einer Gemischtzugkupplung und einer Gemischtluftkupplung. Diese Grundausführung kann zusätzlich noch durch weitere Baugruppen ergänzt werden. Als diese Baugruppen können beispielsweise die Luftkupplung für die Hauptluftbehälterleitung und eine Elektrokupplung angesehen werden. Das Riegelsystem hat die Aufgabe, das Profil der beiden miteinander zu kuppelnden Kupplungsköpfe, die jeweils einem Waggon zugeordnet sind, zu verschließen und beim Entkuppeln das Profil zu öffnen. In der kuppelbereiten Stellung ist dabei der Riegel des Riegelsystems in der Regel im Kupplungskopf zurückgedrückt, um Raum für die Gemischtzugkupplung zu schaffen. Die Umstellautomatik dient zur Einstellung der Funktionsstellungen "lang" bzw. "kurz". Die Verkürzung kann dabei durch ein Distanzstück, welches zwischen den Kupplungskopf und den Kupplungsarm einfällt, realisiert werden. Die konkrete konstruktive Ausführung der automatischen Zugkupplung hinsichtlich der einzelnen Funktionsgruppen liegt dabei im Ermessen des zuständigen Fachmannes. Dies gilt auch für die konkrete konstruktive Gestaltung der Anbindung der Stoßdämpfer am Kupplungskopf und dem zu kuppelnden Wagen bzw. Waggon.

Die erfindungsgemäße Lösung wird nachfolgend anhand von Figuren erläutert. Darin ist im Einzelnen folgendes dargestellt:
- Fig. 1a-1c: verdeutlichen in schematisch vereinfachter Darstellung eine Ausführung der erfindungsgemäßen Ausgestaltung einer automatischen Kupplung für Schienenfahrzeuge mit einer Stoßdämpferanordnung, umfassend zwei Stoßdämpferteilanordnungen mit jeweils einem Stoßdämpfer;
- Fig. 2a-2c: verdeutlichen in schematisch vereinfachter Darstellung eine Ausführung der erfindungsgemäßen Ausgestaltung einer automatischen Kupplung für Schienenfahrzeuge mit einer Stoßdämpferanordnung, umfassend zwei Stoßdämpferteilanordnungen mit jeweils einer Mehrzahl von Stoßdämpfern;
- Fig. 3a-3b: verdeutlichen beispielhaft in schematisch vereinfachter Darstellung zwei Möglichkeiten der Zuordnung von Mitteln zur wahlweisen Bereitstellung der Dämpfungswirkung;
- Fig. 4a-4d: verdeutlicht in schematisch vereinfachter Darstellung beispielhaft eine mögliche Ausgestaltung einer automatischen Zugkupplung, welche zur erfindungsgemäßen Ausgestaltung mit einer Dämpfungsanordnung geeignet ist, in drei Funktionsstellungen;
- Fig. 5: verdeutlicht in schematisch vereinfachter Darstellung eine erfindungsgemäße Ausführung einer automatischen Kupplung für Schienenfahrzeuge mit einer unsymmetrischen Stoßdämpferanordnung, umfassend lediglich eine Stoßdämpferteilanordnung.

Die Figuren 1a bis 1c verdeutlichen in schematisch vereinfachter Darstellung eine Ausführung der erfindungsgemäßen Ausgestaltung einer automatischen Kupplung für Schienenfahrzeuge, insbesondere einer automatischen Zugkupplung 1, mit einer Stoßdämpferanordnung, umfassend wenigstens eine Vorrichtung zur Dämpfung von Schwingungen 2 bzw. 2.2 in drei Ansichten. Die Figur 1a verdeutlicht dabei bei Betrachtung der automatischen Zugkupplung 1 in Einbaulage in einem Schienenfahrzeug bzw. Waggon 3 die Ansicht auf diese in Richtung der theoretischen Verbindungsachse A_{Vtheoretisch} für die Koppelung zwischen zwei miteinander zu koppelnden Schienenfahrzeugen bzw. Waggons 3. Der Waggon 3 ist dabei nur angedeutet dargestellt. In den Figuren 1b und 1 c sind jeweils die Ansichten von rechts bzw. oben gemäß der Figur 1a dargestellt. In den Figuren 1a bis 1c werden zur Verdeutlichung der erfindungsgemäßen Lösung aus Vereinfachungsgründen lediglich die wesentlichsten Elemente der automatischen Zugkupplung 1 wiedergegeben. Diese umfaßt einen Kupplungskopf 4, der mit einem Kupplungsprofil 5 versehen ist und Zentrierflächen 6 aufweist. Beim Zusammenfahren zweier derartig gestalteter Kupplungsköpfe 4, welche jeweils einem, der miteinander zu verbindenden Schienenfahrzeuge, insbesondere Waggons zugeordnet sind, werden diese durch ihre jeweiligen Zentrierflächen 6 so zusammengeführt, daß ihre Längsachsen A_{LK}, welche in Einbaulage am Schienenfahrzeug mit der Waggonachse A_{W} identisch sind, fluchten. Die vordere Kontur des Kupplungkopfes 4 ist dabei in der Regel klauenförmig ausgebildet. Zur Realisierung der mechanischen Verbindung zwischen zwei Schienenfahrzeugen bzw. Waggons 3 verhaken sich die beiden Köpfe 4 untereinander und werden in dieser Stellung durch ein hier im einzelnen nicht dargestelltes Riegelsystem, welches beim Kuppeln, Schließen oder zum Entkuppeln des Kupplungsprofils öffnet, gesichert. Zur Übertragung der Zugkräfte vom Kupplungskopf 4 über einen Gelenkbolzen 8 auf eine Zugfeder 9 ist ein Kupplungsarm 10 vorgesehen. Dieser ist hier im einzelnen nicht dargestellt, sondern lediglich hinsichtlich seiner Lage durch die Strich-punktierte Linie angedeutet. Auf diesem ist der Kupplungskopf 4 längs verschiebbar gelagert. Erkennbar sind ferner in Figur 1c sogenannte Vordruckfedem 11, hier im einzelnen 11.1 und 11.2, welche den Kupplungskopf 4 stets in eine Stellung "lang", die der kuppelbereiten Stellung entspricht, drücken. Diese sind als Druckfedern ausgeführt und übertragen die Vordrück- und Gewichtskraft vom Kupplungskopf über einen Zentrierarm auf das Chassis des Fahrzeuges. Zur Einstellung der Positionen "lang" bzw. "kurz" ist eine, in dieser Figur nicht dargestellte Umstellautomatik vorgesehen. Bezüglich einer möglichen Ausgestaltung im Detail wird auf die Darstellung in Figur 4 verwiesen. Die Anordnung der Vordruckfedern, hier der Vordruckfedern 11.1 und 11.2 erfolgt dabei symmetrisch zur Waggonachse A_{W}, welche mit der Längsachse des Kupplungskopfes 4 A_{LK} zusammenfällt. Die Vordruckfedern 11.1 bzw. 11.2 stützen sich dabei an einer Abstützvorrichtung 12 ab, welche mit dem Schienenfahrzeug bzw. dem Waggon 3 verbunden ist. Die Abstützvorrichtung 12 hat dabei neben dem Tragen des Kupplungskopfes 4 die Aufgabe, ihn mit einer definierten Kraft nach vorne zu drücken und ihn nach einer Auslenkung selbsttätig wieder in die Mittellage zurückzuführen. Des weiteren sind mit Doppelpfeil die mögliche Auslenkungswinkel der automatischen Kupplung 1 gegenüber der Waggonachse A_{W} bzw. der theoretischen Verbindungsachse bei Koppelung zweier Schienenfahrzeuge bzw. Waggons 3 A_{Vtheoretisch} dargestellt.

Erfindungsgemäß ist der automatischen Zugkupplung 1 wenigstens eine Vorrichtung zur Dämpfung von Schwingungen, insbesondere eine Stoßdämpferanordnung 2 zum Ausgleich der Axialspiele und/oder Toleranzen und/oder des Verschleisses in der Verbindung zwischen automatischer Zugkupplung 1 und Schienenfahrzeug bzw. Waggon 3 und/oder den einzelnen Elementen der automatischen Zugkupplung 1 und des Abstandes zwischen den in der Figur 1 nicht dargestellten Seitenpuffern und den Bolzen zugeordnet. Die Stoßdämpferanordnung 2 umfaßt im dargestellten Fall zwei Stoßdämpfer 2.1 und 2.2. Bei den Stoßdämpfern handelt es sich um Einrichtungen zur Dämpfung mechanischer Schwingungen. Diese können unterschiedlich ausgeführt sein. In der Regel finden jedoch hydraulische Stoßdämpfer Verwendung. Bei diesen wird die Schwingungsenergie durch Reibung einer Flüssigkeit in Wärme überführt. Vorzugsweise werden die Stoßdämpfer 2.1 und 2.2 als sogenannte Teleskopschwingungsdämpfer ausgeführt. Diese Teleskopschwingungsdämpfer können beispielsweise als 2-Rohr-Dämpfer oder 1-Rohr-Dämpfer ausgestaltet sein. Diese bestehen im wesentlichen aus einem Arbeitszylinder 13, hier den Arbeitszylindern 13.1 und 13.2, in welchen jeweils ein Arbeitskolben 14.1 bzw. 14.2, der über eine hier im einzelnen nicht dargestellte Kolbenstange 15.1 bzw. 15.2 mit dem Schienenfahrzeug bzw. Waggon 3 verbunden ist, auf- und abgleiten kann.

Erfindungsgemäß ist die Stoßdämpferanordnung 2, insbesondere die Stoßdämpfer 2.1, 2.2, mit dem Kupplungskopf 4 verbunden und stützt sich wenigstens mittelbar am Schienenfahrzeug bzw. dem Waggon 3 ab. Die Abstützung am Schienenfahrzeug bzw. an Waggon 3 erfolgt dabei in der Regel an der Vorderkante 16 der Waggonbohle 17. Da der Kupplungskopf 4 Auslenkungen entsprechend den eingezeichneten Doppelpfeilen erfahren kann, und zu diesem Zweck über einen Gelenkbolzen 8 drehbar gelagert ist, sind der Stoßdämpferanordnung 2, insbesondere den Stoßdämpfern 2.1 und 2.2 Mittel zugeordnet, welche ebenfalls eine Auslenkung der einzelnen Stoßdämpfer in entsprechender Weise erlauben. Die Mittel umfassen dazu im einfachsten Fall Drehgelenke, welche die Kopplung zwischen Kupplungskopf 4 und Stoßdämpferanordnung 2 bzw. Stoßdämpferanordnung 2 und Schienenfahrzeug bzw. Waggon 3 ermöglichen. Diese Drehgelenke sind hier für den Stoßdämpfer 2.1 mit 20.1a, 20.1b und für den Stoßdämpfer 2.2 mit 20.2a und 20.2b bezeichnet. Die Drehgelenke eines Stoßdämpfers 2.1 bzw. 2.2 oder einer Stoßdämpferanordnung 2.1 bzw. 2.2 oder der gesamten Stoßdämpferanordnung 2 können über einen sogenannten Drehrahmen 19, hier 19.1 und 19.2, welche jeweils über eine Konsole 21, hier 21.1 bzw. 21.2, mit dem Schienenfahrzeug bzw. Waggon 3, insbesondere der Vorderkante 16 der Waggonbohle 17, verbunden sein. Eine andere Möglichkeit besteht darin, die einzelnen Drehrahmen 19.1 bzw. 19.2 ebenfalls in einem gemeinsam genutzten Rahmen zu lagern.

Zur Realisierung eines gleichmäßigen Abbaus der aufgrund von Toleranzen in der Verbindung zwischen Schienenfahrzeug bzw. Waggon 3 und automatischer Zugkupplung 1 sowie den einzelnen Elementen der automatischen Zugkupplung 1 auftretenden Schwingungen erfolgt die Zuordnung der einzelnen Stoßdämpfer 2.1 und 2.2 symmetrisch zur Waggonachse A_{W} und damit symmetrisch zur Längsachse A_{LK} des Kupplungskopfes 4. Dabei wird in allen Betrachtungsebenen eine koaxiale Bauweise der Vordruckfedem 11.1 bzw. 11.2 und der Stoßdämpfer 2.1, 2.2, insbesondere der Arbeitszylinder 13.1, 13.2 zueinander favoritisiert.

Bei Vorsehen lediglich zweier Stoßdämpfer 2.1 und 2.2 erfolgt die Anordnung gemäß den Figuren 1a und 1b in einer Ebene, welche durch die Achse des Kupplungsarmes A_{KA} und einer Senkrechten zu dieser, welche in Einbaulage betrachtet durch die horizontale Richtung bestimmt ist, beschreibbar ist.

Bei Ausführungen der Stoßdämpfer 2.1 und 2.2 als Teleskopschwingungsdämpfungsvorrichtung in Form eines 2-Rohr-Dämpfers, ist der Arbeitszylinder 13.1 bzw. 13.2 von einem zweiten Zylinder 22.1 bzw. 22.2, welcher als Vorratsbehälter für ein Druckmittel, vorzugsweise Hydrauliköl, dient, umgeben. Bei Bewegung des von der Flüssigkeit umgebenen und mit engen Bohrungen sowie Ventilen versehenen Arbeitskolbens 14.1, 14.2, wird dann die Flüssigkeit durch die Bohrungen und Ventile gedrückt und erwärmt sich dabei. Die Wärme wird nach außen abgegeben.

Die Stoßdämpfer 2.1 und 2.2 können ständig mit Druckmittel, insbesondere Hydrauliköl beaufschlagt sein. Es ist jedoch auch denkbar, wie in der Figur 3a anhand einer Ausführung gemäß Fig. 1 nur für einen Stoßdämpfer 2.31 dargestellt, Mittel 23 zur Steuerung, insbesondere wahlweisen Bereitstellung der Dämpfungswirkung vorzusehen. In diesem Fall wird der Stoßdämpfer 2.31 mit einer bestimmten Dämpfungskraft beispielsweise aufgrund einer entsprechenden Stellung der Kupplung - "lang" oder "kurz"- hinsichtlich seiner Wirkung zugeschaltet. Wird die Dämpfungskraft dabei nicht benötigt, werden die Stoßdämpfer 2.31 und hier nicht dargestellt 2.32 nicht mit Druckmittel beaufschlagt. Die Mittel 23 umfassen dazu vorzugsweise einen Druckmittelkreislauf 46, der als offener oder geschlossener Kreislauf ausgeführt sein kann und wenigstens einen Zulauf 47 zum Stoßdämpfer 2.31 und einen Ablauf 48 aufweist, eine Bypassleitung 24, eine Ventileinrichtung 25, oder in einer weiteren Ausführung eine Absperreinrichtung. Beide Möglichkeiten können alternativ oder in Kombination angewendet werden. Im Fall, daß die Dämpfungskraft nicht benötigt wird, wird das Druckmittel in der Bypassleitung 24 bei geöffneter Ventileinrichtung 25 geleitet, d.h. die aus Arbeitszylinder 13 und Kolben 14 gebildete Zylinder/Kolbeneinrichtung des Stoßdämpfers 2.31 wird nicht mit Druckmittel beaufschlagt. Zur Realisierung einer Dämpfungswirkung wird die Bypassleitung 24 gesperrt, so daß das Druckmittel die Zylinder-/Kolbeneinheit des Stoßdämpfers 2.31 beaufschlagt. Vorzugsweise sind, jedem Stoßdämpfer 2.31 der Stoßdämpferanordnung 2, derartige Mittel 23 zugeordnet. Dabei können die hohen Dämpfungskräfte mit einem relativ kleinen Arbeitsvermögen, welches in der Speicherfeder eingespeichert ist, gesteuert werden.

Fig. 3b verdeutlicht alternativ dazu eine Möglichkeit der gemeinsamen Ansteuerung der Stoßdämpfer 2.31 a und 2.31 b einer Stoßdämpferteilanordnung 2.31 der Stoßdämpferanordnung 2.3, wobei die Mittel 23 hier eine Absperreinrichtung 26 im Ablauf 48.31 bzw. 48.32 aufweisen. Der Druckmittelkreislauf 46 ist in diesem Fall als offener Kreislauf konzipiert. Zur Befüllung der Stoßdämpfer 2.31 a und 2.31 b ist dabei wenigstens eine Betriebsmittelförderpumpe 49 erforderlich. Beide Stoßdämpfer 2.31a und 2.31 b werden dabei über ein gemeinsmes Druckmittelversorgungssystem 46 gespeist. Im Fall, daß die Dämpfungskraft nicht benötigt wird, wird kein Druckmittel gefördert und die Absperreinrichtung 26 ist geöffnet. Das Druckmittel strömt aus den Stoßdämpfern 2.31a und 2.31b aus. Zur Realisierung einer Dämpfungswirkung wird die Absperreinrichtung 26 gesperrt und die Betriebsmittelförderpumpe 49 in Betrieb genommen, so daß das Druckmittel die Zylinder-/Kolbeneinheiten der Stoßdämpfer 2.31a und 2.31b beaufschlagt. Denkbar ist auch, daß Druckmittelversorgungssystem 46 gemeinsam beiden Stoßdämpferteilanordnungen 2.31 und hier nicht dargestellt 2.32 zuzuordnen. Die Ausführung mit Absperreinrichtung 26 ist auch auf einen Stoßdämpfer übertragbar.

Bei der Ausführung der Mittel zur wahlweisen Bereitstellung der Dämpfungswirkung 23 mit einer Absperreinrichtung 26, wie in Figur 3b bereits erläutert, befindet sich die Absperreinrichtung 26 in einer Ablaufleitung 48, vorzugsweise sind zwei Absperreinrichtungen 26.31 bzw. 26.32 vorgesehen, welche jeweils in den Ablaufleitungen 48.31 und 48.32 der Zylinder-/Kolbeneinrichtungen der Stoßdämpfer 2.31 bzw. 2.32 angeordnet sind, so daß das Druckmittel bei Sperrung in den Arbeitsraum der Zylinder-/Kolbeneinrichtung gedrückt wird und die Kolben 14.31 bzw. 14.32 beaufschlagt. Denkbar ist jedoch auch bei Ausführung eines Druckmittelversorgungssystems mit Bypassleitung eine Absperreinrichtung in der Bypassleitung vorzusehen, wobei im Falle einer gewünschten Dämpfungswirkung die Bypassleitung durch die Absperreinrichtung gesperrt wird.

Bei einer Ausführung gemäß Figur 1 drücken die Vordruckfedern 11.1 und 11.2 der automatischen Zugkupplung 1 den Kupplungskopf 4 stets in die Stellung "lang", welche der kuppelbereiten Stellung entspricht, zum einen wenn die Dämpfungswirkung nicht bereitgestellt wird, d.h. der Stoßdämpfer quasi ausgeschaltet ist, und auch bei Ausführungen mit Absperrhahn 26, wenn diese sich noch in der geschlossenen bzw. gesperrten Stellung befindet bei langsamer Vordruckbewegung, da die Dämpfungskraftshöhe von der Bewegungsgeschwindigkeit in der Wagenachse eingestellt werden kann. So kann dann beispielsweise der Weg zwischen den einzelnen Stellungen des Kupplungskopfes 4 - Stellung "lang" und Stellung "kurz" - zusätzlich zum Spiel durch eine erhöhte Dämpfungskraft gedämpft werden. Der Weg zwischen den beiden Stellungen kann dabei beispielsweise 60 mm betragen und mit der erhöhten Dämpfungskraft können beispielsweise 20 Tonnen gedämpft werden.

Beim Kuppelvorgang in der Funktionsstellung "lang" beträgt die Vordrückkraft der vorgespannten Vordruckfedem 11.1 und 11.2 ca. 3000 N bis 5000 N, so daß ein sachtes Kuppeln auch in engen Kreisbögen möglich wird. Die höheren Dämpfungskräfte, die beim Kuppelvorgang stören würden, wirken in der Funktionsstellung des Kupplungskopfes 4 gegenüber dem Kupplungsarm 10 "kurz" bis zum Axialspielende.

Die Figuren 2a bis 2c verdeutlichen in schematisch vereinfachter Darstellung anhand einer automatischen Zugkupplung 1.2 eine weitere Möglichkeit der erfindungsgemäßen Ausgestaltung mit einer Stoßdämpferanordnung 22, umfassend wenigstens eine Vorrichtung zur Dämpfung von Schwingungen 2.2. In diesem Fall umfaßt die Stoßdämpferanordnung jeweils zwei Stoßdämpferteilanordnungen 2.21 und 2.22, welche wenigstens zwei Stoßdämpfer bzw. Dämpfungszylinder 2.21a, 2.21 b und 2.22a, 2.22b aufweisen. Die Anordnung der Stoßdämpferteilanordnungen 2.21 und 2.22 erfolgt symmetrisch zur Waggonachse A_{W} bzw. zur Längsachse der Kupplungsköpfe A_{LK}. Der übrige Grundaufbau der automatischen Kupplung 1.2 entspricht dabei dem in der Figur 1 beschriebenen, weshalb für gleiche Elemente die gleichen Bezugszeichen verwendet werden. Auch hier erfolgt die Anordnung der Stoßdämpferteilanordnungen 2.21 und 2.22 koaxial zu den Vordruckfedem 11.21 und 11.22 bzw. der Waggonachse A_{W}, welche der Längsachse der Kupplungsköpfe A_{LK} entspricht. Innerhalb einer Stoßdämpferteilanordnung 2.21 bzw. 2.22 können die einzelnen Dämpfungszylinder 2.21a, 2.21b bzw. 2.22a, 2.22b in Einbaulage in vertikaler Richtung entsprechend der Figur 2b betrachtet in einer gemeinsamen Ebene E angeordnet sein. Dies stellt eine bevorzugte Ausführung dar, da diese bezüglich der bereitzustellenden Lagerungen am einfachsten zu realisieren ist. Denkbar sind jedoch auch Stoßdämpferteilanordnungen 2.21 bzw. 2.22, bei welchen die einzelnen Dämpfungszylinder in zueinander versetzten vertikalen Ebenen in Einbaulage betrachtet angeordnet sind.

Bei der in der Figur 2, insbesondere der Figur 2c dargestellten Möglichkeit erfolgt die Anbindung der Stoßdämpferteilanordnungen 2.21 bzw. 2.22 über eine einzige Konsole 21.2 gemeinsam an der Gelenkmitte. Die Stoßdämpfer 2.21 und 2.22 stützen sich somit über eine gemeinsam genützte Konsole 21.2 bis zur Mitte des Gelenkes zwischen Kupplungsarm 10 und Zugfeder 9 ab. Die einzelnen Dämpfungszylinder der Stoßdämpferanordnungen 2.21 bzw. 2.22 sind zu diesem Zweck vorzugsweise beidseitig in einem Rahmen 27 gelagert, welcher vorzugsweise ebenfalls als Drehrahmen ausgeführt ist. Denkbar wäre auch die hier nicht dargestellte Möglichkeit, die Anbindung der einzelnen Dämpfungszylinder 2.21a, 2.21 b bzw. 2.22a, 2.22b am Kupplungskopf 4.2 und der Konsole 21.2 unabhängig voneinander vorzunehmen, in diesem Fall sind jedoch der entsprechende benötigte Bauraumbedarf am Kupplungskopf 4 zu berücksichtigen und entsprechende Verbindungsmittel zusätzlich auszugestalten.

Zur Beaufschlagung der Dämpfungszylinder mit Druckmittel bei gewünschter wahlweiser Bereitstellung der Dämpfungswirkung können unterschiedliche Lösungsmöglichkeiten vorgesehen werden. Dabei besteht die Möglichkeit, jedem der Dämpfungszylinder 2.21a, 2.21b bzw. 2.22a, 2.22b ein eigenes Betriebs- bzw. Druckmittelversorgungssystem jedem beispielsweise eine separate Bypassleitung mit entsprechenden Steuermöglichkeiten zuzuordnen. Denkbar ist jedoch auch, den Dämpfungszylindern einer Stoßdämpferteilanordnung 2.21 bzw. 2.22 ein gemeinsames System zuzuordnen, wobei die Systeme beider Stoßdämpferteilanordnungen 2.21 bzw. 2.22 autark zueinander arbeiten. Eine dritte Möglichkeit besteht darin, beiden Stoßdämpferteilanordnungen 2.21 bzw. 2.22 ein gemeinsam nutzbares Betriebs- bzw. Druckmittelversorgungssystem mit entsprechenden Mitteln zur wahlweisen Bereitstellung der Dämpfungswirkung zuzuordnen. Bei den Mitteln handelt es sich dabei in der Regel ebenfalls um Steuervorrichtungen, welche den Zulauf bzw. Ablauf zu den einzelnen Arbeitszylindern 13 beeinflussen. Die Ausführung mit geringstem steuerungstechnischen Aufwand zeichnet sich dabei dadurch aus, daß beide Stoßdämpferteilanordnungen 2.21 bzw. 2.22 die gleichen Mittel zur wahlweisen Bereitstellung der Dämpfungswirkung benutzen. Die Ansteuerung der Mittel zur wahlweisen Bereitstellung der Dämpfungswirkung erfolgt dabei in Abhängigkeit der zu erzielenden Funktionsstellungen. Insbesondere kann beispielsweise durch eine reine mechanische Kopplung zwischen einem Element, welches in der Funktionsstellung "lang" eine entsprechende Stellung einnimmt und der Mittel zur wahlweisen Bereitstellung der Dämpfungswirkung 23, insbesondere beispielsweise der Stelleinrichtung einer Ventileinrichtung 25, eine entsprechende Ansteuerung erzielt werden. Durch die mechanische Kopplung erfolgt dann zwangsweise eine entsprechende Betätigung der Ventileinrichtung 25.

Die Figur 4a-4c verdeutlichen anhand dreier Funktionsstellungen eine mögliche Ausführungsform einer automatischen Zugkupplung, welche erfindungsgemäß mit einer Stoßdämpferanordnung ausgestattet sein kann. Die automatische Zugkupplung ist mit 1.4 bezeichnet. Der Grundaufbau entspricht dem in den Figuren 1 und 2 schematisch wiedergegebenen, weshalb für gleiche Elemente die gleichen Bezugszeichen verwendet werden. Zusätzlich sind noch die Seitenpuffer 45 angedeutet. Die einem Schienenfahrzeug, insbesondere Waggon 3 zugeordnete automatische Zugkupplung 1.4 besteht neben den Baugruppen Kupplungskopf 4.4, Kupplungsarm 10.4 aus einem Riegelsystem 7.4 und einer Umstellautomatik 28, wenigstens einem Betätigungssystem 29 für die Umstellautomatik 28 und das Riegelsystem 7.4 und einer Abstützvorrichtung 12.4. Zusätzlich kann eine Luftkupplung für die Hauptluftleitung und, wie in Figur 4d für den Kupplungskopf 4.4 aus Vereinfachungsgründen ohne die bereits genannten Systeme dargestellt, eine Gemischtzugkupplung 31 vorgesehen werden. Diese Grundausführung kann zusätzlich noch durch weitere Baugruppen ergänzt werden. Als diese Baugruppen können beispielsweise eine Luftkupplung für die Hauptluftbehälterleitung und eine Elektrokupplung angesehen werden.

Das Riegelsystem 7.4 hat die Aufgabe, das Profil der beiden miteinander zu kuppelnden Kupplungsköpfe 4.41 und 4.42, die jeweils einem Waggon 3.41 zugeordnet sind, zu verschließen und beim Entkuppeln das Profil zu öffnen. Dieses umfaß einen Riegel 35, eine Riegelklinke 37 mit einem Anschlag C, eine Klinkenfeder 30 und einen Riegelhebel 41, welcher auf den Riegel 35 wirkt. In der kuppelbereiten Stellung gemäß Fig. 4a ist dabei der Riegel 35 des Riegelsystems 7.4 in der Regel im Kupplungskopf 4.4 zurückgedrückt, um Raum für die hier nicht dargestellte Gemischtzugkupplung zu schaffen. Beim Kuppelvorgang wird dann der Riegel 35 nach vorn geschoben. Das Kupplungszentrum, d.h. der Kupplungskopf 4.4 befindet sich vor der Seitenpufferebene E. Die kuppelbereite Stellung wird dabei durch eine Anordnung von Kupplungskopf 4.4 und Gelenkbolzen 8.4 zueinander bestimmt, welche durch eine Relativbewegung zwischen Kupplungskopf 4.4 und Kupplungsarm 10.4 verändert werden kann und eine erste Grenzstellung beschreibt. Das Distanzstück 36 der Umstellautomatik 28 ist in dieser Position nicht eingefallen, der Riegel 35 ist an seine hintere Position zurückgedrückt und eine mit diesem gekoppelte Riegelklinke 37 wird durch ein Pedal 38 hochgedrückt. Beim Kuppelvorgang drückt dann die Klaue der in dieser Figur nicht dargestellten Gegenkupplung, d.h. das Kupplungsprofil 5 des Kupplungskopfes 4 der Gegenkupplung, das Pedal 38 ein, und spannt eine Speicherfeder 39 und eine Zwischenfeder 40. Die Speicherfeder 39 stützt sich dabei am Kupplungskopf 4.4 und dem Pedal 38, welches am Kupplungskopf 4.4 drehbar gelagert ist, ab. Die Zwischenfeder 40 ist dabei zwischen Riegelsystem 7.4 und Pedal 38 angeordnet. Diese wirkt auf den Riegelhebel 41, welcher dann den Riegel 35 in Richtung der Verbindungsachse bis zum Kupplungsprofil 5.4 drückt. Ein weiteres Vorlaufen des Riegels 35 ist nicht möglich, da diesem die kleine Klaue der eingeleiteten Gegenkupplung entgegensteht. Die Riegelklinke 37 wird bis zum Anschlag C gebracht und kann nicht einfallen. Durch den verschwenkenden Riegelhebel 41 wird ein Schieber 42 freigegeben und durch eine Rückholfeder 43 nachgezogen. Der Zapfen des Distanzstückes 36 macht dabei einen Leerlauf in der Schieberkulisse 44. Im gekuppelten Zustand in der Funktionsstellung "lang" gemäß Fig. 4b sind dann die beiden Riegel 35 der Kupplung 1.4 und 35.2 der Gegenkupplung 1.42 ganz in das Profil 5.4 bzw. 5.42 vorgedrückt, die Riegelklinke 37 ist vor dem Anschlag C eingefallen und der Riegel 35 ist gesichert. Die Rückholfeder 43 zieht am Schieber 42 und drückt dabei über einen Zapfen D auf das Distanzstück 36. Dieses kann nicht einfallen, weil es durch die Kontaktstelle E am Kupplungsarm 10.4 blockiert wird. Aus Vereinfachungsgründen sind die einzelnen Elemente lediglich für die automatische Zugkupplung 1.4 dargestellt. Die Funktionsweise der dazu komplementären Kupplung 1.42 erfolgt analog.

Die Umstellautomatik 28 dient zur Einstellung der Funktionsstellungen "lang" bzw. "kurz". Die Verkürzung wird durch das Distanzstück 36, welches zwischen den Kupplungskopf 4.4 und den Kupplungsarm 10.4 einfällt, realisiert. Andere Möglichkeiten sind denkbar. Der Funktionsablauf kann dabei wie folgt beschriebt werden: Beim Aufdrücken der Fahrzeuge 3.41 bzw. 3.42 wird der Kupplungskopf 4.4 bzw. 4.42 auf den Kupplungsarm 10.4 bzw. hier nicht dargestellt 10.42 zurückgedrückt und öffnet den Raum für das Distanzstück 36 bzw. 36.2. Es kann jetzt einfallen. Damit wird die automatische Zugkupplung 1.4 bzw. 1.42 in die Funktionsstellung "kurz" gebracht, wie in Fig. 4c dargestellt.

Zum Entriegeln wird an der Betätigungseinrichtung 39 das Distanzstück 36 bzw. 36.2 über den Zapfen D herausgezogen. Beim Weiterziehen an der Betätigungseinrichtung 29 in der Regel bis zum Anschlag in der Schieberkulisse 44, wird der Riegel 35 bzw. 35.2 aus dem Profil zurückgezogen. Dies geschieht dadurch, daß der Kontaktpunkt F des Schiebers 42 den Riegelhebel 41 über den Kontaktpunkt G um H schwenkt, dabei die Riegelklinke 37 anhebt und den Riegel 35 bzw. 35.2 über den Zapfen K zurückzieht. Dabei hakt sich die Riegelklinke 37 bzw. 37.2 hinter dem Anschlag C ein und sichert den Riegel 35 gegen unbeabsichtigtes Wiederkuppeln.

Nach dem Loslassen der Betätigung wird der Schieber 42 durch die Rückholfeder 43 und der Riegelhebel 41 durch die Zwischenfeder 40 bis zum Zapfen B vorgezogen, womit die Entriegelung abgeschlossen wäre. Zum Trennen der Fahrzeuge drückt dann die Abstützung 12.4 die automatische Zugkupplung 1.4 wieder in die Funktionsstellung "lang", wie in Fig. 4b dargestellt. Bis zum Erreichen der Funktionsstellung "lang" bleiben die Kupplungsprofile zunächst noch voll im Eingriff. Beim weiteren Auseinanderfahren trennen sich die Kupplungsköpfe 4.4 bzw. 4.42 und die Speicherfeder 39 entspannt sich und drückt das Pedal 38 in die vordere Stellung. Dabei enthakt das Pedal 38 die Riegelklinke 37. Zum Trennen der Kupplungsköpfe 4.4 und 4.42 wird gleichzeitig auch das Pedal der zweiten bzw. Gegenkupplung durch die dortige Speicherfeder vorgedrückt. Dabei wird über den Riegelhebel und den Schieber das Distanzstück herausgezogen und durch den Riegelhebel der Riegel 35.2 zurückgedrückt, nachdem der Riegelhebel die Riegelklinke angehoben hat. Der Kupplungskopf 4.42 wird durch die Abstützung in die Langstellung vorgerückt. Ein ungewolltes Wiederkuppeln ist nicht mehr möglich, da die Kupplungen bereits zu weit getrennt sind. Nach der vollständigen Trennung dreht dann das Pedal weiter und drückt die Riegelklinke 37 bzw. 37.2 und den Riegel 35 bzw. 35.2 zurück. Beide Kupplungen befinden sich dann wieder in der kuppelbereiten Stellung.

Zur Betätigung der Umstellautomatik 28 bzw. 28.2 und des Riegelsystems 7.4 bzw. 7.42 von der Fahrzeugseite aus ist ein entsprechendes Betätigungssystem 29 vorgesehen. Dies erfüllt dabei im wesentlichen die Funktionen Entriegeln, Langstellung der Kupplung, beispielsweise beim Durchfahren enger Gleisbögen, und das Halten in der Stoßstellung, d.h. wenn ein Kuppeln nicht mehr möglich ist. Dabei genügt es zum Entkuppeln der Fahrzeuge, nur eine der beiden Kupplungen zu entriegeln. Der Betätigungshandgriff befindet sich dabei immer auf der gleichen Seite des Fahrzeuges, so daß an jeder Kupplungsstelle die Möglichkeit besteht, die Betätigung von beiden Seiten des Zuges zu bedienen. Die Abstützvorrichtungen der beiden miteinander in Eingriff bringbaren automatischen Kupplungen 1.4 bzw. 1.42 haben die Aufgabe, den Kupplungskopf 4.4 bzw. 4.42 zu tragen, ihn mit einer definierten Kraft nach vorn zu drücken und ihn nach einer Auslenkung selbsttätig wieder in seine Mittellage zurückzuführen. Dazu sind in einer bevorzugten Ausführung wenigstens zwei, seitlich unter dem Kupplungskopf 4.4 bzw. 4.42 angeordnete Druckfedern in Form der Vordruckfedern vorgesehen, welche die Vordrück- und Gewichtskraft vom Kupplungskopf 4.4 bzw. 4.42 über den Kupplungsarm auf den Chassis des Fahrzeuges übertragen.

Da Schienenfahrzeuge in der Regel nicht nur rein mechanisch miteinander gekuppelt werden, sondern auch entsprechende zusätzliche Kopplungen zwischen den einzelnen miteinander zu verbindenden Waggons untereinander vorgesehen werden müssen, sind den automatischen Zugkupplungen 1 bzw. 1.4 Leitungskupplungen aus Luftleitungskupplungen und/oder Elektrokupplungen zugeordnet, welche jedoch im Einzelnen nicht in den Figuren dargestellt sind. Die Luftkupplungen sind dabei am Kupplungskopf 4.4 unterhalb der Kupplungslängsachse angeordnet und stehen in der Ausgangsstellung mit der Dichtungsfläche vor dem Kupplungszentrum. Diese umfaßt beispielsweise ein Luftrohr mit Dichtring und konzentrisch angeordnete Greifer, die sich im gekuppelten Zustand verhaken und bei Unter- und Überdruck die Dichtheit gewährleisten. Beim Kuppeln selbst werden die Luftkupplungen zurückgeschoben, bis sich die Greifer zentriert haben. Dann drückt eine Vordruckfeder das Luftrohr mit dem Greifern wieder vor. Beim Entkuppeln bewegen sich die Kupplungsprofile zunächst quer zur Kupplungsachse. Dabei stoßen die Öffnungskonturen der Kupplungsköpfe an die Luftkupplungsgreifer und enthaken diese. Die Rückseite der Luftkupplung ist in der Regel so ausgebildet, daß diese auch mit einer verwendeten Halbschalenkupplung verbunden werden kann.

Das in der Fig. 4d dargestellte Element Gemischtzugkupplung 31 besteht im wesentlichen aus einem Handhebel 32, der zusammen mit einer Kurbel 33 am Kupplungskopf 4.4 gelagert ist, einem Lenker 34, der in einem Punkt B an der Kurbel 33 gelagert und im Punkt C mit einem Zugbügel 50 verbunden ist sowie einer Totpunktfeder 51 und einer Rückzugsfeder 52. Im entkuppelten Zustand liegt dabei der Zugbügel 50 der Gemischtzugkupplung 31 hinter dem Profil 5.4 der automatischen Zugkupplung 1.4. Die Gemischtzugkupplung stellt dabei ein zweites weiteres Kupplungssystem dar, welches in der automatischen Zugkupplung 1.4 integriert ist, um während einer Übergangszeit auch Wagen mit ausgestattetem Schraubenkupplungssystem zu kuppeln. Zum Kuppeln mit der herkömmlichen Schraubenkupplung wird dabei der Handhebel 32 hochgedreht und nimmt über die Kontaktpunkte D und E die Kurbel 33 und den Lenker 34 mit. Gleichzeitig wird dabei der Zugbügel 50 durch den Lenker 34, dessen Gelenkpunkt gegen den Anschlag Langstellung schwenken kann, aus dem Kupplungskopf 4.4 herausgeschoben und kann in den Zughaken des Gegenwagens eingelegt werden. Zum Kurzkuppeln wird der Handhebel 32 zurückgestellt, wodurch die Möglichkeit zum Zurückschwenken der Kurbel 33 geschaffen wird. Diese Drehung erfolgt beim Aufdrücken der Fahrzeuge. Die Rückzugfeder 52 zieht den Zugbügel 50 zurück, dabei wird über den Lenker 32 der Drehpunkt der Kurbel 33 geschwenkt. Das Lenkerende wird dabei auf seiner Kurve verlagert und das Zugbügelende fällt hinter den Anschlag Kurzstellung. Zum Entkuppeln und zum Durchfahren enger Gleisbögen muß die Gemischtzugkupplung dann in die Stellung "lang" gebracht werden. Hierzu wird der Handhebel manuell in die Langstellung hochgedreht.

Er wird in dieser Position durch die Totpunktfeder gesichert. Dabei wird der Hammerkopf des Zugbügels über die Kurbel und den Lenker aus der Kurzstellung in die Langstellung gedrückt.

Die in der Figur 4 dargestellte Ausführung der automatischen Zugkupplung stellt eine mögliche Variante dar, welche erfindungsgemäß mit einer Stoßdämpferanordnung kombiniert werden kann. Andere Ausführungen der automatischen Zugkupptungen sind ebenfalls denkbar und liegen im Ermessen des zuständigen Fachmannes.

Die Figur 5 verdeutlicht in schematisch stark vereinfachter Darstellung eine Ausführung einer automatischen Kupplung für Schienenfahrzeuge mit einer Stoßdämpferanordnung in Form einer Flüssigkeitsdämpferanordnung, umfassend wenigstens einen Stoßdämpfer 2.5. Der Stoßdämpfer 2.5 ist dabei mit dem Kupplungskopf 4.5 und wenigstens mittelbar mit dem, dem Kupplungskopf 4.5 zugeordneten Schienenfahrzeug verbunden. Zur Gewährleistung der Funktionsweise ist jedoch eine entsprechende Abstützvorrichtung, hier mit 53 bezeichnet, vorgesehen. Die Abstützvorrichtung 53 umfaßt dabei eine, in der Rahmeneinheit 54 gelagerte Zentriervorrichtung 55 mit einem Zentrierarm 56 und Mittel zur Übertragung wenigstens der Druck- und/oder Gewichtskräfte des Kupplungskopfes 4.5 über den Zentrierarm 56 auf den Chassis des Schienenfahrzeuges. Die Mittel zur Übertragung weisen dabei wenigstens eine Zugfedereinrichtung auf, welche sich wenigstens mittelbar am Kupplungskopf 4.5 und dem Zentrierarm 56 abstützt, und jeweils eine Schwenklageranordnung zwischen Kupplungskopf 4.5 und Zentrierarm 56 und Chassis des Fahrzeuges. Die Druckfedereinrichtung ist dabei in Einbaulage in einer Ansicht von oben betrachtet bezogen auf die Mittenachse AM des Kupplungskopfes außermittig angeordnet. Die Kraftübertragung erfolgt dabei im wesentlichen an diesen Elementen über die Schwenklageranordnungen, welche eine Bewegbarkeit des Zentrierarmes 56 gegenüber dem Kupplungskopf 4.5 um jeweils wenigstens zwei Achsen, einer Horizontalachse und einer Vertikalachse, in Einbaulage betrachtet, zu ermöglichen. Dabei ist die Druckfedereinrichtung der erforderlichen Abstützvorrichtung 53 vorzugsweise dem Kupplungskopf 4.5 in einem Bereich zugeordnet, welcher durch die theoretische Verbindungsachse der miteinander zu koppelnden Schienenfahrzeuge, in Einbaulage betrachtet, in horizontaler Richtung und einem Seitenpuffer begrenzt wird, welcher dem Kupplungskopf auf der Seite zugeordnet ist, die vom Kupplungskopf der zu koppelnden automatischen Zugkupplung weggerichtet ist. Die Abstützvorrichtung, insbesondere die Druckfedereinrichtung, ist in Einbaulage in horizontaler Richtung betrachtet, bezogen auf die Mittenachse AM des Kupplungskopfes unterhalb dieser und in horizontaler Richtung betrachtet vorzugsweise vollständig in einem Bereich angeordnet, welcher durch die Mittenachse des Kupplungskopfes 4.5 und die Symmetrielinie des am Schienenfahrzeug auf der von der zu kuppelnden automatischen Zugkupplung abgewandten Seite des Kupplungskopfes angeordnete Seitenpuffer begrenzt, wobei der Bereich unterhalb der Mittenachse im wesentlichen frei von dem in Bauelementen der Abstützvorrichtung ist.

Bezugszeichenliste
- 1, 1.2, 1.4: automatische Zugkupplung
- 2, 2.3: Vorrichtung zur Dämpfung von Schwingungen, Stoßdämpferanordnung
- 2.1, 2.2, 2.21, 2.22,2.31: Stoßdämpferteilanordnung
- 2.1, 2.2, 2.21a, 2.21b, 2.22a, 2.22b, 2.31a, 2.32b, 2.5: Stoßdämpfer
- 3, 3.4: Schienenfahrzeug bzw. Waggon
- 4,4.4,4.42: Kupplungskopf
- 4.5 5, 5.4, 5.42: Kupplungsprofil
- 6: Zentrierflächen
- 7, 7.4: Riegelsystem
- 8, 8.4: Gelenkbolzen
- 9: Zugfeder
- 10, 10.4, 10.42: Kupplungsarm
- 11, 11.1, 11.2: Vordruckfedern
- 12, 12.4: Abstützvorrichtung
- 13.1, 13.2: Arbeitszylinder
- 14.1, 14.2 14.31, 14.32: Kolben
- 15.1, 15.2: Kolbenstange
- 16: Vorderkante Waggonbohle
- 17: Waggonbohle
- 18: Mittel zur Realisierung einer Auslenkung der Stoßdämpferanordnung
- 19, 19.1, 19.2: Drehrahmen
- 20.1a, 20.2a, 20.1b, 20.2b: Drehgelenke
- 21, 21.1, 21.2: Konsole
- 22a, 22b: zweiter Zylinder
- 23: Mittel zur wahlweisen Bereitstellung der Dämpfungswirkung
- 24: Bypassleitung
- 25: Ventileinrichtung
- 26: Absperreinrichtung
- 27: Rahmen
- 28: Umstellautomatik
- 29: Betätigungssystem für Umstellautomatik und Riegelsystem
- 30: Klinkenfeder
- 31: Gemischtzugkupplung
- 32: Handhebel
- 33: Kurbel
- 34: Lenker
- 35: Riegel
- 36: Distanzstück
- 37: Riegelklinke
- 38: Pedal
- 39: Speicherfeder
- 40: Zwischenfeder
- 41: Riegelhebel
- 42: Schieber
- 43: Rückholfeder
- 44: Schieberkulisse
- 45: Seitenpuffer
- 46: Druckmittelkreislauf
- 47, 47.31, 47.32: Zulauf
- 48, 48.31, 48.32: Ablauf
- 49: Betriebsmittelförderpumpe
- 50: Zugbügel
- 51: Totpunktfeder
- 52: Rückzugsfeder
- 53: Abstützvorrichtung
- 54: Rahmeneinheit
- 55: Zentriervorrichtung
- 56: Zentrierarm

## Patentansprüche

1. Automatische Kupplung für Schienenfahrzeuge, insbesondere automatische Zugkupplung
mit einem, über einen Kupplungsarm (10, 10.4) an einer Zugfeder (9) an einem Schienenfahrzeug (3, 3.4, 3.42) anlenkbaren und gegenüber dem Kupplungsarm (10,10.4) in Einbaulage in Richtung der theoretischen Verbindungsachse A_{Vtheoretisch} zwischen den miteinander zu kuppelnden Schienenfahrzeugen betrachtet verschiebbaren Kupplungskopf (4, 4.4, 4.42); **gekennzeichnet durch** die folgenden Merkmale:
mit einer Stoßdämpferanordnung in Form einer Flüssigkeitsdämpferanordnung (2, 2.3), umfassend wenigstens einen Stoßdämpfer (2.1, 2.2, 2.21a, 2.21b, 2.22a, 2.22b, 2.31, 2.31a, 2.31b);
der Stoßdämpfer (2.1, 2.2, 2.21a, 2.21b, 2.22a, 2.22b, 2.31, 2.31a, 2.31b) ist mit dem Kupplungskopf (4, 4.4, 4.42) verbunden und wenigstens mittelbar mit dem, dem Kupplungskopf (4, 4.2, 4.42) zugeordneten Schienenfahrzeug (3, 3.4, 3.42) verbindbar;
der Stoßdämpferanordnung (2, 2.3) sind Mittel zur wahlweisen Steuerung der Dämpfungswirkung zugeordnet.

2. Automatische Zugkupplung nach Anspruch 1, **dadurch gekennzeichnet, dass** die Kupplung eine Funktionsstellung "kurz" und eine Funktionsstellung "lang" aufweist; und
die wahlweise Steuerung eine wahlweise Bereitstellung der
Dämpfungswirkung ist; wobei
der Stoßdämpfer (2.1, 2.2, 2.21a, 2.21b, 2.22a, 2.22b, 2.31, 2.31a, 2.31b) mit einer bestimmten Dämpfungskraft aufgrund eines Signales hinsichtlich seiner Wirkung zu- oder abschaltbar ist; wobei
das Signal eine die entsprechende Funktionsstellung "lang" oder "kurz" der Kupplung wenigstens mittelbar charakterisierende Größe ist.

3. Automatische Zugkupplung nach Anspruch 1, **dadurch gekennzeichnet, daß** der einzelne Stoßdämpfer (2.1, 2.2, 2.21a, 2.21b, 2.22a, 2.22b, 2.31, 2.31a, 2.31b) als Teleskopdämpfer ausgeführt ist.

4. Automatische Zugkupplung nach Anspruch 1 oder 2, **gekennzeichnet durch** die folgenden Merkmale:
die Stoßdämpferanordnung (2, 2.3) weist wenigstens zwei Stoßdämpferteilanordnungen (2.1, 2.2, 2.21, 2.22, 2.31, 2.32), umfassend wenigstens jeweils einen Stoßdämpfer (2.1, 2.2, 2.21a, 2.21b, 2.22a, 2.22b, 2.31, 2.31a, 2.31b) auf;
die Stoßdämpferteilanordnungen (2.1, 2.2, 2.21, 2.22, 2.31, 2.32) sind symmetrisch zueinander ausgestaltet und in Einbaulage in Bezug auf die theoretische Verbindungsachse A_{Vtheoretisch} zwischen den miteinander zu kuppelnden Schienenfahrzeugen betrachtet beidseitig symmetrisch zum Kupplungskopf (4, 4.4, 4.42), insbesondere zur Längsachse A_{LK} des Kupplungskopfes (4, 4.4, 4.42) angeordnet.

5. Automatische Zugkupplung nach einem der Ansprüche 1 bis 3, **dadurch gekennzeichnet, daß** die Stoßdämpferanordnung (2, 2.3) eine Vielzahl von Stoßdämpfern (2.1, 2.2, 2.21a, 2.21b, 2.22a, 2.22b, 2.31, 2.31a, 2.31b) aufweist.

6. Automatische Zugkupplung nach einem der Ansprüche 1 bis 4, **gekennzeichnet durch** die folgenden Merkmale:
mit einer Abstützvorrichtung (12), umfassend wenigstens zwei Vordruckfedern (11.1, 11.2) zur Beaufschlagung des Kupplungskopfes (4, 4.4, 4.42) mit einer definierten Kraft und selbsttätigen Rückführung des Kupplungskopfes (4, 4.4, 4.42) nach einer Auslenkung in seine Mittellage;
die Vordruckfedern (11.1, 11.2) sind beidseitig des Kupplungskopfes (4, 4.4, 4.42) angeordnet;
die Stoßdämpfer (2.1, 2.2, 2.21a, 2.21b, 2.22a, 2.22b, 2.31, 2.31a, 2.31b) sind jeweils parallel zu der Parallelführung Kupplungskopf und Achse (11.1, 11.2) angeordnet.

7. Automatische Zugkupplung nach einem der Ansprüche 1 bis 5, **dadurch gekennzeichnet, daß** jeder einzelne Stoßdämpfer (2.1, 2.2, 2.21a, 2.21b, 2.22a, 2.22b, 2.31, 2.31a, 2.31b) wenigstens mittelbar über ein Drehgelenk (20.1a, 20.2a, 20.1b, b, 20.2b) am Kupplungskopf (4, 4.4, 4.42) und/oder dem Schienenfahrzeug (3, 3.4, 3.42) angelenkt ist.

8. Automatische Zugkupplung nach Anspruch 6, **dadurch gekennzeichnet, daß** bei Ausführung der Stoßdämpferanordnung (2, 2.3) mit zwei Stoßdämpferteilanordnungen (2.1, 2.2, 2.21, 2.22, 2.31, 2.32) mit mehreren Stoßdämpfern (2.1, 2.2, 2.21a, 2.21b, 2.22a, 2.22b, 2.31, 2.31a, 2.31b) diese wenigstens auf der Schienenfahrzeugseite in einem Drehrahmen (19) gelagert sind.

9. Automatische Zugkupplung nach einem der Ansprüche 6 oder 7, **dadurch gekennzeichnet, daß** bei Ausführung der Stoßdämpferanordnung (2, 2.3) mit zwei Stoßdämpferteilanordnungen (2.1, 2.2, 2.21, 2.22, 2.31, 2.32) den Stoßdämpferteilanordnungen (2.1, 2.2, 2.21, 2.22, 2.31, 2.32) jeweils eine, am Schienenfahrzeug (3, 3.4, 3.42) befestigbare Konsole (21, 21.1, 21.2) zugeordnet ist und die Anlenkung an der Konsole (21, 21.1, 21.2) erfolgt.

10. Automatische Zugkupplung nach einem der Ansprüche 6 oder 7, **dadurch gekennzeichnet, daß** bei Ausführung der Stoßdämpferanordnung (2, 2.3) mit zwei Stoßdämpferteilanordnungen (2.1, 2.2, 2.21, 2.22, 2.31, 2.32) beiden Stoßdämpferteilanordnungen (2.1, 2.2, 2.21, 2.22, 2.31, 2.32) eine, am Schienenfahrzeug befestigbare gemeinsame Konsole (21) zugeordnet ist und die Anlenkung an der Konsole (21) erfolgt.

11. Automatische Zugkupplung nach einem der Ansprüche 1 oder 2, **gekennzeichnet durch** die folgenden Merkmale:
es ist ein Stoßdämpfer (2.5) vorgesehen, welcher mit dem Kupplungskopf und wenigstens mittelbar mit dem, dem Kupplungskopf (4.5) zugeordneten Schienenfahrzeug verbunden ist;
mit einer Abstützvorrichtung (53), umfassend eine mit dem Schienenfahrzeug (3) koppelbare Rahmeneinheit (54) und einer in der Rahmeneinheit (54) gelagerten Zentriervorrichtung (55), umfassend einen Zentrierarm (56);
mit einer Druckfedereinrichung zur Übertragung wenigstens der Druck- und/oder Gewichtskräfte des Kupplungskopfes (4.5) über den Zentrierarm (56) auf den Chassis des Schienenfahrzeuges;
die Druckfedereinrichtung ist in Einbaulage in einer Ansicht von oben betrachtet bezogen auf die Mittenachse (AM) des Kupplungskopfes außermittig angeordnet.

12. Automatische Zugkupplung nach einem der Ansprüche 1 bis 10, **dadurch gekennzeichnet, daß** der Stoßdämpferanordnung (2, 2.3) Mittel zur wahlweisen Bereitstellung der Dämpfungswirkung (23) zugeordnet sind.

13. Automatische Zugkupplung nach Anspruch 11, **gekennzeichnet durch** die folgende Merkmale:
die Mittel (23) umfassen wenigstens ein der Stoßdämpferanordnung (2, 2.3) zugeordnetes Druckmittelversorgungssystem (46);
das Druckmittelversorgungssystem (46) umfaßt wenigstens einen Zulauf (47) und einen Ablauf (48) zum einzelnen Stoßdämpfer (2.1, 2.2, 2.21a, 2.21b, 2.22a, 2.22b, 2.31, 2.31a, 2.31b) und Mittel zur wahlweisen Beaufschlagung der Stoßdämpfer (2.1, 2.2, 2.21a, 2.21b, 2.22a, 2.22b, 2.31, 2.31a, 2.31b) mit Druckmittel.

14. Automatische Zugkupplung nach Anspruch 12, **dadurch gekennzeichnet, daß** die Mittel zur wahlweisen Beaufschlagung der Stoßdämpfer (2.1, 2.2, 2.21a, 2.21b, 2.22a, 2.22b, 2.31, 2.31a, 2.31b) mit Druckmittel eine Bypassleitu ng (25) umfassen.

15. Automatische Zugkupplung nach Anspruch 12, **gekennzeichnet durch** folgende Merkmale: das Druckmittelversorgungssystem (46) ist als offener Kreislauf ausgeführt;
die Mittel zur wahlweisen Beaufschlagung der Stoßdämpfer (2.1, 2.2, 2.21a, 2.21b, 2.22a, 2.22b, 2.31, 2.31a, 2.31b) umfassen eine, im Zulauf (47,47.31, 47.32) zu den einzelnen Stoßdämpfern (2.1, 2.2, 2.21a, 2.21b, 2.22a, 2.22b, 2.31, 2.31a, 2.31b) angeordente Betriebsmittelförderpumpe (49) und eine, im Ablauf (48, 48.31, 48.32) angeordnete Absperreinrichtung (26).

16. Automatische Zugkupplung nach einem der Ansprüche 11 bis 14, **dadurch gekennzeichnet, daß** jedem Stoßdämpfer (2.1, 2.2, 2.21a, 2.21b, 2.22a, 2.22b, 2.31, 2.31a, 2.31b) der Stoßdämpferanordnung (2, 2.3) die Mittel zur wahlweisen Bereitstellung der Dämpfungswirkung (23) zugeordnet sind.

17. Automatische Zugkupplung nach einem der Ansprüche 11 bis 14, **dadurch gekennzeichnet, daß** den Stoßdämpfern (2.1, 2.2, 2.21a, 2.21b, 2.22a, 2.22b, 2.31, 2.31a, 2.31b) jeder Stoßdämpferteilanordnung der Stoßdämpferanordnung (2, 2.3) oder den Stoßdämpfern (2.1, 2.2, 2.21a, 2.21b, 2.22a, 2.22b, 2.31, 2.31a, 2.31b) der gesamten Stoßdämpferanordnung (2, 2.3) die Mittel zur wahlweisen Bereitstellung der Dämpfungswirkung (23) gemeinsam zugeordnet sind.

18. Automatische Zugkupplung nach einem der Ansprüche 1 bis 16, **gekennzeichnet durch** die folgenden Merkmale:
mit einem Riegelsystem (7, 7.4) zum Verschließen und Öffnen der Profile (5, 5.4, 5.42) der beiden miteinander zu kuppelnden Kupplungsköpfe (4, 4.4, 4.42), die jeweils einem Schienenfahrzeug (3, 3.4, 3.42), insbesondere Waggon zugeordnet sind;
einer Umstellautomatik (28) zur Realisierung zweier Funktionsstellungen des Kupplungsarmes (10, 10.4) "lang" bzw. "kurz";
mit wenigstens einem Betätigungssystem (29) für die Umstellautomatik (28) und das Riegelsystem (7, 7.4),
einer Luftkupplung für die Hauptluftleitung,
einer Gemischtzugkupplung (31) und
einer Gemischtluftkupplung.

19. Automatische Zugkupplung nach Anspruch 17, **gekennzeichnet durch** die folgenden Merkmale:
mit einer Luftkupplung für die Hauptluftbehälterleitung und
mit einer Elektrokupplung;

## Claims

1. Automatic coupling for rail-bound vehicles, particularly automatic traction coupling, comprising
a mechanical coupler head (4, 4.4, 4.42) adapted to be articulated via a coupling arm (10, 10.4) at a tension spring (9) on a rail vehicle (3, 3.4, 3.42) and displaceable relative to said coupling arm (10, 10.4) in the mounted condition, seen in the direction of the theoretic connecting axis (A_{Vtheoretisch}) between the rail vehicles to be coupled to each other; **characterised by** the following features:
a shock absorber assembly in the form of a hydraulic shock absorber assembly (2, 2.3) including at least one shock absorber (2.1, 2.2, 2.21a, 2.21b, 2.22a, 2.22b, 2.31, 2.31a, 2.31b);
said shock absorber (2.1, 2.2, 2.21a, 2.21b, 2.22a, 2.22b, 2.31, 2.31a, 2.31b) is connected to said coupler head (4, 4.4, 4.42) and adapted to be connected, at least indirectly, to the rail vehicle (3, 3.4, 3.42) associated with said coupler head (4, 4.2, 4.42);
said shock absorber assembly (2, 2.3) is associated with means for the selective control of the shock-absorbing effect.

2. Automatic traction coupling according to Claim 1, **characterised in that** the coupler has a functional position "short" and a functional position "long"; and
that said selective control is a selective provision of the shock-absorbing effect; wherein
said shock absorber (2.1, 2.2, 2.21a, 2.21b, 2.22a, 2.22b, 2.31, 2.31a, 2.31b) is adapted to be connected or disconnected at a defined shock-absorbing force on the basis of a signal relating to its effect; with
said signal being a magnitude characterising, at least indirectly, the corresponding functional position "long" or "short" of said coupler.

3. Automatic traction coupling according to Claim 1, **characterised in that** each shock absorber (2.1, 2.2, 2.21a, 2.21b, 2.22a, 2.22b, 2.31, 2.31a, 2.31b) is configured as telescopic shock absorber.

4. Automatic traction coupling according to Claim 1 or 2, **characterised by** the following features:
said shock absorber assembly (2, 2.3) comprises at least two shock absorber sub-assemblies (2.1, 2.2, 2.21, 2.22, 2.31, 2.32) including at least one respective shock absorber (2.1, 2.2, 2.21a, 2.21b, 2.22a, 2.22b, 2.31, 2.31a, 2.31b);
said shock absorber sub-assemblies (2.1, 2.2, 2.21, 2.22, 2.31, 2.32) are designed in symmetry relative to each other and are arranged, in the mounted position relative to said theoretic connecting axis A_{Vtheoretisch}, when seen between the rail vehicles to be coupled to each other, symmetrically on both sides relative to said coupler head (4, 4.4, 4.42) and specifically to the longitudinal axis A_{LK} of said coupler head (4, 4.4, 4.42).

5. Automatic traction coupling according to any of the Claims 1 to 3, **characterised in that** said shock absorber assembly (2, 2.3) comprises a plurality of shock absorbers (2.1, 2.2, 2.21a, 2.21b, 2.22a, 2.22b, 2.31, 2.31a, 2.31b).

6. Automatic traction coupling according to any of the Claims 1 to 4, **characterised by** the following features:
a supporting device (12) including at least two pre-biasing springs (11.1, 11.2) for action upon said coupler head (4, 4.4, 4.42) at a defined force and with automatic return of said coupler head (4, 4.4, 4.42) upon its deflection into its centre position;
said pre-biasing springs (11.1, 11.2) are disposed on both sides of said coupler head (4, 4.4, 4.42);
said shock absorbers (2.1, 2.2, 2.21a, 2.21b, 2.22a, 2.22b, 2.31, 2.31a, 2.31 b) are each arranged in parallel with the guiding system for said coupler head and
said axis (11.1,11.2).

7. Automatic traction coupling according to any of the Claims 1 to 5, **characterised in that** each shock absorber (2.1, 2.2, 2.21a, 2.21b, 2.22a, 2.22b, 2.31, 2.31a, 2.31b) is articulated, at least indirectly via a swivel joint (20.1a, 20.2a, 20.1b, 20.2b) on said coupler head (4, 4.4, 4.42) and/or the rail vehicle (3, 3.4, 3.42).

8. Automatic traction coupling according to Claim 6, **characterised in that** when said shock absorber assembly (2, 2.3) is configured to have two shock absorber sub-assemblies (2.1, 2.2, 2.21, 2.22, 2.31, 2.32) with several shock absorbers (2.1, 2.2, 2.21a, 2.21b, 2.22a, 2.22b, 2.31, 2.31a, 2.31b) these shock absorbers are supported in a pivotable frame (19) at least on the side of the rail vehicle.

9. Automatic traction coupling according to any of the Claims 6 or 7, **characterised in that** when said shock absorber assembly (2, 2.3) is configured to have two shock absorber sub-assemblies (2.1, 2.2, 2.21, 2.22, 2.31, 2.32) a respective bracket (21, 21.1, 21.2) is associated with said shock absorber sub-assemblies (2.1, 2.2, 2.21, 2.22, 2.31, 2.32), which is adapted for being fixed on said rail vehicle (3, 3.4, 3.42), and the articulation is made on said bracket (21, 21.1, 21.2).

10. Automatic traction coupling according to any of the Claims 6 or 7, **characterised in that** when said shock absorber assembly (2, 2.3) is configured to have two shock absorber sub-assemblies (2.1, 2.2, 2.21, 2.22, 2.31, 2.32), a common bracket (21) is associated with both shock absorber sub-assemblies (2.1, 2.2, 2.21, 2.22, 2.31, 2.32), which is adapted for being fixed on said rail vehicle, and the articulation is made on said bracket (21).

11. Automatic traction coupling according to any of the Claims 1 or 2, **characterised by** the following features:
a shock absorber (2.5) is provided that is connected to said coupler head and, at least indirectly, to the rail vehicle associated with said coupler head (4.5);
a supporting device (53) including a centring device (55) is provided, which is adapted for being coupled to said rail vehicle (3) and is supported in a frame unit (54) whilst it comprises a centring arm (56);
a compression spring means is provided for transmitting at least the pressure and/or weight forces from said coupler head (4.5) via said centring arm (56) to the chassis of the rail vehicle;
said compression spring means, in the mounted condition is disposed in an eccentric position relative to the centre axis (A_{M}) of said coupler head, when seen from above.

12. Automatic traction coupling according to any of the Claims 1 to 10, **characterised in that** said shock absorber assembly (2, 2.3) is associated with means for selectively providing the shock-absorbing effect (23).

13. Automatic traction coupling according to Claim 11, **characterised by** the following features:
said means (23) include at least one system (46) for supplying the pressurising medium, which is associated with said shock absorber system (2, 2.3);
said system (46) for supplying the pressurising medium includes at least one inlet means (47) into and one outlet means (48) out of the individual shock absorber (2.1, 2.2, 2.21a, 2.21b, 2.22a, 2.22b, 2.31, 2.31a, 2.31b) and means for selective action upon said shock absorbers (2.1, 2.2, 2.21a, 2.21b, 2.22a, 2.22b, 2.31, 2.31a, 2.31b) with a pressurising medium.

14. Automatic traction coupling according to Claim 12, **characterised in that** said means for selective action upon said shock absorbers (2.1, 2.2, 2.21a, 2.21b, 2.22a, 2.22b, 2.31, 2.31a, 2.31b) with a pressurising medium comprise a bypass line (25).

15. Automatic traction coupling according to Claim 12, **characterised by** the following features:
said system (46) for supplying a pressurised medium is configured as open circuit;
said means for selective action upon said shock absorbers (2.1, 2.2, 2.21a, 2.21b, 2.22a, 2.22b, 2.31, 2.31a, 2.31b) include a pump (49) for conveying the operating medium, which is arranged in said inlet means (47, 47.31, 47.32) leading into the individual shock absorbers (2.1, 2.2, 2.21a, 2.21b, 2.22a, 2.22b, 2.31, 2.31a, 2.31b), and a stopper means (26) arranged in said outlet means (48,48.31,48.32).

16. Automatic traction coupling according to any of the Claims 11 to 14, **characterised in that** said means for selectively providing the shock-absorbing effect (23) are associated with each shock absorber (2.1, 2.2, 2.21a, 2.21b, 2.22a, 2.22b, 2.31, 2.31a, 2.31b) of said shock absorber assembly (2, 2.3).

17. Automatic traction coupling according to any of the Claims 11 to 14, **characterised in that** said means for selectively providing the shock-absorbing effect (23) are associated in common with said shock absorbers (2.1, 2.2, 2.21a, 2.21b, 2.22a, 2.22b, 2.31, 2.31a, 2.31b) of each shock absorber sub-assembly of said shock absorber assembly (2, 2.3) or said shock absorbers (2.1, 2.2, 2,21a, 2.21b, 2.22a, 2.22b, 2.31, 2.31a, 2.31b) of the complete shock absorber assembly (2, 2.3).

18. Automatic traction coupling according to any of the Claims 1 to 16, **characterised by** the following features:
a latch system (7, 7.4) for closing and opening the profiles (5, 5.4, 5.42) of the two coupler heads (4, 4.4, 4.42) to be coupled to each other, which are associated with a respective rail vehicle (3, 3.4, 3.42), particularly a railway coach;
an automatic changeover means (28) for realising two functional positions of said coupling arm (10, 10.4) "long" or "short";
at least one operating system (29) for control of said automatic changeover means (28) and said latch system (7, 7.4);
an air coupler for the main brake pipe;
a composite-train coupler (31) and
a combined air coupler.

19. Automatic traction coupling according to Claim 17, **characterised by** the following features:
an air coupler for the main air supply pipe and
an electric coupler.

## Revendications

1. Auto coupleur de traction, notamment coupleur automatique de traction, comprenant
une tête mécanique d'attelage (4, 4.4, 4.42) apte à être articulé via un bras d'attelage (10, 10.4) à un ressort de traction (9) à un véhicule sur rails (3, 3.4, 3.42) et déplacé, par rapport audit bras d'attelage (10, 10.4), en état monté, vue le long de la direction de l'axe de connexion théorique (A_{Vtheoretisch}) entre les véhicules sur rails à atteler l'un à l'autre, **caractérisé par** les caractéristiques suivantes:
un groupe amortisseur sous forme d'amortisseur hydrauliques (2, 2.3), qui est muni d'au moins un amortisseur (2.1, 2.2, 2.21a, 2.21b, 2.22a, 2.22b, 2.31, 2.31a, 2.31b);
ledit amortisseur (2.1, 2.2, 2.21a, 2.21b, 2.22a, 2.22b, 2.31, 2.31a, 2.31b) étant relié à ladite tête d'attelage (4, 4.4, 4.42) et apte à être relié, au moins de façon indirecte, au véhicule sur rails (3, 3.4, 3.42) affecté à ladite tête d'attelage (4, 4.2, 4.42);
ledit groupe amortisseur (2, 2.3) étant affecté à des moyens pour la commande sélective de l'effet amortisseur.

2. Auto coupleur de traction selon la revendication 1, **caractérisé en ce que** le coupleur a une position fonctionnelle "court" et a position fonctionnelle "long"; et
**en ce que** ladite commande sélective consiste en une commande sélective de l'effet amortisseur; dans lequel
ledit amortisseur (2.1, 2.2, 2.21a, 2.21b, 2.22a, 2.22b, 2.31, 2.31a, 2.31b) est apte à être relié ou séparé à un effort amortisseur défini sur la base d'un signal correspondant à cet effet ;
ledit signal étant une quantité, qui caractérise, au moins de façon indirecte, la position fonctionnelle correspondante "long" ou "court" dudit coupleur.

3. Auto coupleur de traction selon la revendication 1, **caractérisé en ce que** chaque amortisseur (2.1, 2.2, 2.21a, 2.21b, 2.22a, 2.22b, 2.31, 2.31a, 2.31b) est configuré sous forme d'un amortisseur télescopique.

4. Auto coupleur de traction selon la revendication 1 ou 2, **caractérisé par** les caractéristiques suivantes:
ledit groupe amortisseur (2, 2.3) comprend au moins deux sous-modules d'amortisseur (2.1, 2.2, 2.21, 2.22, 2.31, 2.32) renfermant au moins un amortisseur respectif (2.1, 2.2, 2.21a, 2.21b, 2.22a, 2.22b, 2.31, 2.31a, 2.31b);
lesdits sous-modules d'amortisseur (2.1, 2.2, 2.21, 2.22, 2.31, 2.32) sont conçus en symétrie, l'un par rapport à l'autre, et sont disposés, en état monté par rapport à ladite axe de connexion théorique Avtheoretisch, vu entre les véhicules sur rails à atteler l'un à l'autre, en symétrie des deux côtés par rapport à ladite tête d'attelage (4, 4.4, 4.42) et en particulier à l'axe longitudinal A_{LK} de ladite tête d'attelage (4, 4.4, 4.42).

5. Auto coupleur de traction selon une quelconque des revendications 1 à 3, **caractérisé en ce que** ledit groupe amortisseur (2, 2.3) comprend une pluralité d'amortisseur (2.1, 2.2, 2.21a, 2.21b, 2.22a, 2.22b, 2.31, 2.31a, 2.31b).

6. Auto coupleur de traction selon une quelconque des revendications 1 à 4, **caractérisé par** les caractéristiques suivantes:
un dispositif d'appui (12) renfermant au moins deux ressorts de précontrainte (11.1, 11.2) pour l'application d'un effort défini sur ladite tête d'attelage (4, 4.4, 4.42) et à rappel automatique de ladite tête d'attelage (4, 4.4, 4.42) suivant sa déflexion en sa position centrale;
lesdits ressorts de précontrainte (11.1, 11.2) sont disposés des deux côtés de ladite tête d'attelage (4, 4.4, 4.42);
chacun desdits amortisseur (2.1, 2.2, 2.21a, 2.21b, 2.22a, 2.22b, 2.31, 2.31a, 2.31b) est disposé en parallèle au système de guidage pour ladite tête d'attelage et ledit axe (11.1, 11.2).

7. Auto coupleur de traction selon une quelconque des revendications 1 à 5, **caractérisé en ce que** chaque amortisseur (2.1, 2.2, 2.21a, 2.21b, 2.22a, 2.22b, 2.31, 2.31a, 2.31b) est articulé, au moins de façon indirecte, via une articulation cylindrique (20.1a, 20.2a, 20.1b, 20.2b) à ladite tête d'attelage (4, 4.4, 4.42) et/ou au véhicule sur rails (3, 3.4, 3.42).

8. Auto coupleur de traction selon la revendication 6, **caractérisé en ce que** quand ledit groupe amortisseur (2, 2.3) est configuré à deux sous-modules d'amortisseurs (2.1, 2.2, 2.21, 2,22, 2.31, 2.32) à plusieurs amortisseurs (2.1, 2.2, 2.21a, 2.21b, 2.22a, 2.22b, 2.31, 2.31a, 2.31b), ces amortisseurs s'appuient dans un cadre pivotable (19) au moins du côté du véhicule sur rails.

9. Auto coupleur de traction selon une quelconque des revendications 6 ou 7, **caractérisé en ce que** quand ledit groupe amortisseur (2, 2.3) est configuré à deux modules d'amortisseurs (2.1, 2.2, 2.21, 2.22, 2.31, 2.32), une console respective (21, 21.1, 21.2) est affecté auxdits sous-modules d'amortisseurs (2.1, 2.2, 2.21, 2.22, 2.31, 2.32), qui est apte à être fixé audit véhicule sur rails (3, 3.4, 3.42), et l'articulation se fait à ladite console (21, 21.1, 21.2).

10. Auto coupleur de traction selon une quelconque des revendications 6 ou 7, **caractérisé en ce que** quand ledit groupe amortisseur (2, 2.3) est configuré à deux sous-modules d'amortisseur (2.1, 2.2, 2.21, 2.22, 2.31, 2.32), une console commune (21) est affectée auxdits deux sous-modules d'amortisseur (2.1, 2.2, 2.21, 2.22, 2.31, 2.32), qui est apte à être fixée audit véhicule sur rails, et l'articulation se fait sur ladite console (21).

11. Auto coupleur de traction selon une quelconque des revendications 1 ou 2, **caractérisé par** les caractéristiques suivantes:
un amortisseur (2.5) est disposé, qui est relié à ladite tête d'attelage et, au moins de façon indirecte, au véhicule sur rails affecté à ladite tête d'attelage (4.5);
un dispositif d'appui (53) renfermant un moyen de centrage (55) est disposé, qui est apte à être attelé audit véhicule sur rails (3), en s'appuyant dans une unité de cadre (54) et comprenant un bras de centrage (56);
un moyen à ressort de compression est disposé afin de transférer au moins les efforts de pression et/ou de poids à partir de ladite tête d'attelage (4.5) via ledit bras de centrage (56) au châssis du véhicule sur rails;
ledit moyen à ressort de compression, en état monté, est disposé à excentricité par rapport à l'axe central (A_{M}) de ladite tête d'attelage, vu de dessus.

12. Auto coupleur de traction selon une quelconque des revendications 1 à 10, **caractérisé en ce que** ledit groupe amortisseur (2, 2.3) est affecté à des moyens à fournir, de façon sélective, l'effet amortisseur (23).

13. Auto coupleur de traction selon la revendication 11, **caractérisé par** les caractéristiques suivantes:
lesdits moyens (23) comprennent au moins un système (46) à alimenter le milieu sous pression, qui est affecté audit système d'amortisseurs (2, 2.3) ;
ledit système (46) à alimenter le milieu de pressurisation comprend au moins un moyen d'entrée (47) dans l'amortisseur et un moyen de sortie (48) d'un amortisseur individuel (2.1, 2.2, 2.21a, 2.21b, 2.22a, 2.22b, 2.31, 2.31a, 2.31b) ainsi que des moyens à agir, de façon sélective, sur lesdits amortisseurs (2.1, 2.2, 2.21a, 2.21b, 2.22a, 2.22b, 2.31, 2.31a, 2.31b) moyennant un milieu sous pression.

14. Auto coupleur de traction selon la revendication 12, **caractérisé en ce que** lesdits moyens à agir, de façon sélective, sur lesdits amortisseurs (2.1, 2.2, 2.21a, 2.21b, 2.22a, 2.22b, 2.31, 2.31a, 2.31b) moyennant un milieu sous pression, comprennent une conduite de dérivation (25).

15. Auto coupleur de traction selon la revendication 12, **caractérisé par** les caractéristiques suivantes:
ledit système (46) à alimenter un milieu sous pression est configuré sous forme d'un circuit ouvert ;
lesdits moyens à agir, de façon sélective, sur lesdits amortisseurs (2.1, 2.2, 2.21a, 2.21b, 2.22a, 2.22b, 2.31, 2.31a, 2.31b) comprennent une pompe (49) à circuler le milieu de service, qui est disposé dans ledit moyen d'entrée (47, 47.31, 47.32), qui mène dans les amortisseurs individuels (2.1, 2.2, 2.21a, 2.21b, 2.22a, 2.22b, 2.31, 2.31a, 2.31b), et un moyen d'arrêt (26) disposé dans ledit moyen de sortie (48, 48.31, 48.32).

16. Auto coupleur de traction selon une quelconque des revendications 11 à 14, **caractérisé en ce que** lesdits moyens à commander, de façon sélective, l'effet amortisseur (23), sont affectés à chaque amortisseur (2.1, 2.2, 2.21a, 2.21b, 2.22a, 2.22b, 2.31, 2.31a, 2.31b) dudit groupe amortisseur (2, 2.3).

17. Auto coupleur de traction selon une quelconque des revendications 11 à 14, **caractérisé en ce que** lesdits moyens à commander, de façon sélective, l'effet amortisseur (23) sont affectés en commun avec lesdits amortisseurs (2.1, 2.2, 2.21a, 2.21b, 2.22a, 2.22b, 2.31, 2.31a, 2.31b) de chaque sous-module d'amortisseurs dudit groupe amortisseur (2, 2.3) ou lesdits amortisseurs (2.1, 2.2, 2,21a, 2.21b, 2.22a, 2.22b, 2.31, 2.31a, 2.31b) du complet groupe amortisseur (2, 2.3).

18. Auto coupleur de traction selon une quelconque des revendications 1 à 16, **caractérisé par** les caractéristiques suivantes:
un système de verrou (7, 7.4) à fermer et ouvrir les profils (5, 5.4, 5.42) des deux têtes d'attelage (4, 4.4, 4.42) à atteler l'une à l'autre, qui est affectées à un véhicule respectif sur rails (3, 3.4, 3.42), en particulier à un wagon ;
un moyen commutateur automatique (28) à réaliser deux positions fonctionnelles "long" ou "court" dudit bras d'attelage (10, 10.4);
au moins un système de commande (29) à commander ledit moyen commutateur automatique (28) et ledit système de verrou (7, 7.4);
un coupleur d'air pour la conduite générale de frein ;
un coupleur pour trains mixtes (31) et
un coupleur d'air mixte.

19. Auto coupleur de traction selon la revendication 17, **caractérisé par** les caractéristiques suivantes:
un coupleur d'air pour la conduite principale et
un coupleur électrique.
